# EUROPÄISCHE PATENTSCHRIFT

(11) **EP 0 924 073 B1**
(45) Veröffentlichungstag und Bekanntmachung des Hinweises auf die Patenterteilung: **12.06.2002**
(21) Anmeldenummer: 98123811.6
(22) Anmeldetag: 15.12.1998
(51) Int. Cl.: B41F 31/20, B41F 31/06, B41F 23/08

(54) **Einrichtung zum Dosieren einer Beschichtungsflüssigkeit für Bedruckstoffe in einer Druckmaschine**
Device for metering a coating fluid for print carriers in a printing machine
Dispositif doseur d'un liquide de couchage pour supports d'impression dans une machine à imprimer

(30) Priorität: 20.12.1997 DE 29722625 U
(43) Veröffentlichungstag der Anmeldung: 23.06.1999
(73) Patentinhaber: MAN Roland Druckmaschinen AG, 63075 Offenbach (DE)
(72) Erfinder: Guba, Reinhold, 64331 Weiterstadt (DE); Reschke, Guido, 65597 Hünfelden-Ohren (DE)
(74) Vertreter: Stahl, Dietmar

(56) Entgegenhaltungen:
- EP-A- 0 338 403
- EP-A- 0 612 618
- EP-A- 0 841 162
- DE-U- 8 401 569
- DE-U- 29 616 686
- GB-A- 565 686
- US-A- 2 967 480

## Beschreibung

Die Erfindung betrifft eine Einrichtung zum Dosieren einer Beschichtungsflüssigkeit für Bedruckstoffe in einer Druckmaschine.

Aus dem DE 296 16 686 U1 ist eine Einrichtung zum Beschichten von Bedruckstoffen mit einer Flüssigkeit bekannt, deren Dosiersystem zwei separat steuerbare Flüssigkeitskreisläufe für unterschiedliche Beschichtungsflüssigkeiten zugeordnet sind. Jeder Kreislauf weist eine Förderpumpe und eine Saugpumpe auf.

Eine weitere Einrichtung ist aus der DE 43 34 803 C1, vorzugsweise für Lackiereinheiten in der Druckmaschine bekannt. Gemäß dieser Ausbildung ist eine Lackiereinheit als Verarbeitungseinheit ausgebildet und weist einen Bogenführungszylinder als Gegendruckzylinder, einen Formzylinder sowie eine Auftragwalze auf. Zum exakten Dosieren von Beschichtungsflüssigkeiten unterschiedlicher Viskosität sind dem Formzylinder zwei Dosiersysteme austauschbar zugeordnet, derart, das wahlweise zwei Walzen als Auftragwalze und Dosierwalze dem Formzylinder zugeordnet sind oder ein Kammerrakel mit gerasteter Auftragwalze dem Formzylinder zugeordnet ist.

Gemäß US-A 4 526 102 ist ein Farbumlauf- und Waschsystem für eine Druckmaschine bekannt. Zwei unterschiedliche Farben sind aus getrennten Behältern leitungsseitig getrennt über eine Ausgußtülle in einen Walzenspalt zuführbar. Der Walzenspalt ist durch zwei parallel angeordnete Farbwalzen nach dem Quetschwalzenprinzip gebildet, wobei die Farbwalzen einem Plattenzylinder zugeordnet sind. Stimseitig sind unterhalb der Farbwalzen Auffangwannen angeordnet, die über Rücktaufleitungen ein Schaltventil mit dem entsprechenden Behälter für die jeweilige Farbe leitungsseitig verbinden. Der Rücklauf der Farbe erfolgt nach dem Schwerkraftprinzip zurück in die entsprechenden Auffangbehälter. Über eine gesonderte Zuführleitung ist Reinigungsfluid über mehrere Schaltventile in die Zuführleitungen und Rücklaufleitungen zuführbar.

Bei Einrichtungen, die nach dem Schwerkraftprinzip arbeiten, ist es nachteilig, daß bei Verarbeitung von schnelltrocknenden Beschichtungsmedien wie Effektdruckfarbe, Dispersionslack, UV-Lack, die Leitungssysteme sich schnell zusetzen und somit nur für spezielle Medien einsetzbar sind. Weiterhin ist von Nachteil, daß beim Wechsel von Beschichtungsflüssigkeiten auch in Teilsträngen von Leitungen, Pumpen, Reste der ursprünglichen Beschichtungsflüssigkeit haften bleiben können, wenn eine Umstellung erfolgen soll. Es besteht dann die Gefahr, das verschiedene Beschichtungsflüssigkeiten untereinander vermischt werden, was zu Klumpenbildungen beziehungsweise zum Verlust von Beschichtungsflüssigkeit führen kann.

Aus DE-U-84 01 569 ist zum Einfärben einer Druckplatte ein farbzonenloses Farbwerk mit maximal zwei Farbauftragwalzen bekannt, welches zur schablonierfreien Einfärbung einen gleichmäßigen Farbfilm konstanter Dicke auf der Druckplatte erzielen soll. Der ersten Farbwalze des Walzenzuges ist dazu eine Dosiervorrichtung zugeordnet und dem am Ende des Walzenzuges angeordneten Farbzylinder ist nach der Farbübertragung auf die Farbauftragwalzen eine Rakeleinrichtung zugeordnet. Diese Rakeleinrichtung dient der Entfemung des vom Plattenzylinder rückübertragenen Farbprofiles.

Gemäß EP-A-0 612 618 ist ein Kreislaufsystem zum Beschichten und zum Reinigen für eine Druckmaschine bekannt. Eine Beschichtungseinrichtung ist mittels Zuführ- und Rücklaufleitung mit verschiedenen Behältern für Beschichtungsflüssigkeit oder Reinigungsflüssigkeit in Funktionsverbindung, wobei die Rücklaufleitung zusätzlich mit einem Behälter für Abfall (Verunreinigungen) in Funktionsverbindung bringbar ist.
Die Zuführ- und Rücklaufleitung ist mit einer Pumpenvorrichtung sowie mit Schaltventilen gekoppelt zum Selektieren der entsprechenden Flüssigkeit.

Der Erfindung liegt die Aufgabe zugrunde eine Einrichtung der eingangs beschriebenen Art zu schaffen, die die genannten Nachteile vermeidet, die das Vermischen unterschiedlicher Beschichtungsflüssigkeiten verhindert und den Verbrauch an Beschichtungsflüssigkeit spürbar reduziert.

Die Aufgabe wird erfindungsgemäß durch die Ausbildungsmerkmale der Ansprüche 1 und 6 gelöst. Weiterbildungen ergeben sich aus den Unteransprüchen.

Die Einrichtung besteht aus einem beispielsweise ein Gummituch oder eine flexible Hochdruckplatte tragenden Formzylinder, der mit einem Bogenführungszylinder, z.B. einem Druckzylinder, in Kontakt bringbar ist. Weiterhin besteht die Einrichtung aus einer mit dem Formzylinder in Kontakt bringbaren Auftragwalze sowie einem Dosiersystem, welches mit der Auftragwalze in Kontakt bringbar ist. Das Dosiersystem ist wahlweise ein mit einer gerasterten Auftragwalze in Funktionsverbindung stehendes Kammerrakel oder eine mit der Auftragwalze in Funktionsverbindung stehende Dosierwalze, wobei die Beschichtungsflüssigkeit über den Walzenspalt zugeführt wird. Jede Beschichtungseinrichtung weist wenigsters zwei Kreislaufleitungssysteme für wenigstens zwei Beschichtungsflüssigkeiten auf. Jedes Kreislaufleitungssystem ist mit einem Dosiersystem in Funktionsverbindung, wobei eine Zuführleitung mit einer Förderpumpe dem Dosiersystem vorgeordnet und mindestens eine Rücklaufleitung mit einer Saugpumpe dem Dosiersystem nachgeordnet ist. Die Zuführleitungen sind mit dem Dosiersystem verwechselungssicher koppelbar. Als Beschichtungsflüssigkeit für die Inline-Verarbeitung von Bedruckstoffen eignen sich insbesondere Dispersionslacke auf wäßriger Basis, flüssige Druckfarben mit oder ohne Metallpigmente sowie UV-Lacke. Um einen sparsamen Einsatz der Beschichtungsflüssigkeiten zu erzielen, wird bei einem Wechsel der Beschichtungsflüssigkeit und einem notwendigen Reinigungsvorgang des Kreislaufsystems, die in der Zuführleitung überschüssig befindliche Beschichtungsflüssigkeit aus der Zuführleitung in ein geeignetes Reservoir für die Aufnahme der Beschichtungsflüssigkeit zurückgesaugt. Damit wird ein Verlust an Beschichtungsflüssigkeit vermieden und gleichzeitig der Verbrauch an Beschichtungsflüssigkeit spürbar reduziert. Gleichzeitig wird die Zuführleitung mit einem Reinigungsfluid gereinigt, wobei die bisherige Vermischung von Beschichtungsflüssigkeit und Reinigungsflüssigfluid entfällt und der Verbrauch an Reinigungsfluid ebenfalls spürbar reduziert ist. Ein weiterer Vorteil ist darin begründet, daß die Reinigungsdauer erheblich verkürzt ist. Das Reinigungssystem ist schneller für den Einsatz einer weiteren Beschichtungsflüssigkeit betriebsbereit. Um ein Vermischen von verschiedenartigen Beschichtungsflüssigkeiten zu vermeiden, sind separate Kreislaufsysteme dem jeweiligen Dosiersystem zugeordnet. Neben den Zuführleitungen sind die entsprechenden Rückführleitungen sowie Reservoirs für die Aufnahme der Beschichtungsflüssigkeiten sowie ggf. für Reinigungsfluid Bestandteil der Kreislaufsysteme.

Die Erfindung geht in einer ersten Ausbildung davon aus, daß das jeweilige Dosiersystem wenigstens einen Ablauf aufweist, der in einem Auffangsystem bestehend aus wenigstens zwei Auffangbehältern mündet, wobei jeder Auffangbehälter mit einer Rücklaufleitung zu einem Reservoir gekoppelt ist und das Auffangsystem für die Beschichtungsflüssigkeit im wesentlichen horizontal verschiebbar ist, so daß der Ablauf stets in einen der Auffangbehälter mündet, von welchem die Beschichtungsflüssigkeit über die Rücklaufleitung zu einem zugehörigen Reservoir zurückgefördert wird.

In einer zweiten Ausbildung wird davon ausgegangen, daß das jeweilige Dosiersystem wenigstens einen Ablauf aufweist, der lediglich in einen Auffangbehälter mündet. Dem Auffangbehälter ist ein Schaltventil nachgeordnet, welches durch seine Schaltstellungen, die entsprechende Rücklaufleitung mit Reservoir für den Rücklauf der entsprechend ersten oder zweiten Beschichtungsflüssigkeit freischaltet. Die Erfindung soll an einem Ausführungsbeispiel näher erläutert werden.

Dabei zeigen:
- Fig. 1: eine Druckmaschine mit zwei Einrichtungen zum Beschichten von Bedruckstoffen,
- Fig. 2: ein Dosiersystem als Kammerrakel mit verschiebbarem Auffangsystem,
- Fig. 3: ein Dosiersystem als Zweiwalzenwerk mit verschiebbarem Auffangsystem,
- Fig. 4: ein Dosiersystem als Zweiwalzenwerk mit einem dem Auffangbehälter nachgeordneten Schaltventil.

Eine Druckmaschine ist mit mehreren Druckwerken 1, vorzugsweise Offsetdruckwerken, in Reihenbauweise ausgebildet, wobei in Förderrichtung der bogenförmigen Bedruckstoffe eine Beschichtungseinrichtung 2 sowie eine zweite Beschichtungseinrichtung 3 den Druckwerken 1 nachgeordnet sind. Zwischen den Beschichtungseinrichtungen 2, 3 ist eine Trocknereinheit 4 angeordnet. Der zweiten Beschichtungseinrichtung 3 ist ein Ausleger 5 nachgeordnet, der unter anderem durch umlaufende Kettensysteme 7 gebildet ist, die die Bogen auf einen Auslegerstapel 6 ablegen. Ein Druckwerk 1 besteht im wesentlichen aus einem Plattenzylinder 8, einem Gummituchzylinder 9 sowie einem Bogenführungszylinder 11, im vorliegenden Beispiel einem Druckzylinder. Dem Plattenzylinder 8 ist ein Farbwerk zugeordnet, ggf. ist zusätzlich ein Feuchtwerk dem Plattenzylinder 8 benachbart, auf das hier aber nicht näher eingegangen werden soll. Zwischen den Druckwerken 1 und den Beschichtungseinrichtungen 2, 3 sowie der Trocknereinrichtung 4 sind jeweils ein Bogenführungszylinder 10 als Transferzylinder für den Transport der Bedruckstoffe durch die Druckmaschine angeordnet.

Die erste Beschichtungseinrichtung 2 ist als Lackwerk, z.B. zur Verarbeitung von Dispersionslack mit Pigmenten auf wäßriger Basis, ausgebildet und besteht aus einem Bogenführungszylinder 11 (Druckzylinder), einem mit dem Bogenführungszylinder 11 in Kontakt bringbaren Formzylinder 12, der eine flexible Hochdruckplatte als Lackform trägt, und einem ersten Dosiersystem 13. Das erste Dosiersystem 13 ist durch eine mit dem Formzylinder 12 in Kontakt bringbare, gerasterte Auftragwalze 18 sowie ein mit der Auftragwalze 18 in Funktionsverbindung stehendes Kammerrakel 17 gebildet.

Die zweite Beschichtungseinrichtung 3 ist ebenfalls als Lackwerk ausgebildet und besteht aus einem Bogenführungszylinder 11 (Druckzylinder), einem mit dem Bogenführungszylinder 11 in Kontakt bringbaren Formzylinder 12, der ein Gummituch trägt, und einem zweiten Dosiersystem 14. Das zweite Dosiersystem 14 ist durch eine mit dem das Gummituch tragenden Formzylinder 12 in Kontakt bringbare Auftragwalze 18 sowie eine Dosierwalze 22 gebildet. Beide Dosiersysteme 13, 14 weisen Kreislaufsysteme für den Umlauf der Beschichtungsflüssigkeiten auf. Die Kreislaufsysteme sind zumindest für den Umlauf von zwei unterschiedlichen Beschichtungsflüssigkeiten ausgelegt.
Im vorliegenden Beispiel weist die Beschichtungseinrichtung 2 eine erste Zuführleitung 16 für die erste Beschichtungsflüssigkeit und eine zweite Zuführleitung 16' für die zweite Beschichtungsflüssigkeit auf. Weiterhin weist die Beschichtungseinrichtung 2 eine erste Rücklaufleitung 15 für die überschüssige erste Beschichtungsflüssigkeit und eine zweite Rücklaufleitung 15' für die überschüssige zweite Beschichtungsflüssigkeit auf. Die erste Rücklaufleitung 15 und die erste Zuführleitung 16 sind mit einem Reservoir 23 für die Aufnahme der ersten Beschichtungsflüssigkeit gekoppelt und die zweite Rücklaufleitung 15' sowie die zweite Zuführleitung 16' sind mit einem Reservoir 24 für die Aufnahme der zweiten Beschichtungsflüssigkeit gekoppelt. Als erste Beschichtungsflüssigkeit wird im folgenden Beispiel ein Dispersionslack auf wäßriger Basis und als zweite Beschichtungsflüssigkeit ein UV-Lack innerhalb der Beschichtungseinrichtung 2 eingesetzt. Die Zuführleitungen 16, 16' sind mit je einer Förderpumpe gekoppelt, die umschaltbar ist und somit auch als Saugpumpe arbeiten kann. Die Rücklaufleitungen 15, 15' sind mit je einer Saugpumpe 27 (für die erste Beschichtungsflüssigkeit) oder 28 (zweite Beschichtungsflüssigkeit) gekoppelt für die Rückförderung der jeweiligen Beschichtungsflüssigkeit in das Reservoir 23 oder in das Reservoir 24. Die Zuführleitungen 16, 16' sind einzeln mit dem Kammerrakel 17 verwechselungssicher einspeisend koppelbar, d.h. das im Dosiersystem 13 eingesetzte Kammerrakel 17 weist jeweils nur einen Anschluß von einer Zuführleitung 16 oder 16' auf und die Zuführleitungen 16 und 16' sind verwechselungssicher am Dosiersystem 13 angeordnet. Die jeweils nicht aktive Zuführleitung 16 oder 16' ist leitungsseitig gesperrt oder die zugeordnete Förderpumpe ist außer Betrieb gesetzt bzw. kann das Kreislaufsystem für den Reinigungsbetrieb genutzt werden. Das Dosiersystem 13 ist dabei durch eine Auftragwalze 18 mit Rasterstruktur sowie dem bereits erwähnten Kammerrakel 17 gebildet (Fig. 2 ). Das Dosiersystem 13, insbesondere das Kammerrakel 17, weist wenigstens einen Ablauf 19 auf. Bevorzugt sind zwei seitlich angeordnete Abläufe 19 den Stirnseiten benachbart angeordnet. Jeder Ablauf 19 ist mit einem Auffangsystem für überschüssige Beschichtungsflüssigkeit in Funktionsverbindung. Ein Ablaufsystem besteht dabei aus einem mit der ersten Rücklaufleitung 15 für die erste Beschichtungsflüssigkeit gekoppelten Auffangbehälter 20 sowie weiterhin einem mit der zweiten Rücklaufleitung 15' für die zweite Beschichtungsflüssigkeit gekoppelten Auffangbehälter 20'. Je nach der in der Beschichtungseinrichtung 2 eingesetzten Beschichtungsflüssigkeit mündet jeder Ablauf 19 in einem der Auffangbehälter 20 oder 20'. Das Auffangsystem ist dazu zum feststehenden Ablauf 19 im wesentlichen horizontal verschiebbar, derart, daß der Ablauf 19 stets mit nur einem Auffangbehälter 20 oder 20' in Funktionsverbindung ist. Jeder Ablauf 19 am Kammerrakel 17 weist bevorzugt zum Auffangbehälter 20 für die erste Beschichtungsflüssigkeit und zum Auffangbehälter 20' für die zweite Beschichtungsflüssigkeit jeweils eine separate schaltungstechnische Absicherung auf. Damit ist sichergestellt, daß bei Zuführung der ersten Beschichtungsflüssigkeit über die erste Zuführleitung 16 an das Dosiersystem 13 auch der Auffangbehälter 20 mit erster Rücklaufleitung 15 für die Rückförderung überschüssiger erster Beschichtungsflüssigkeit dem Ablauf 19 zugeordnet ist. Ebenso ist sichergestellt, daß bei Zuführung der zweiten Beschichtungsflüssigkeit über die zweite Zuführleitung 16' an das Dosiersystem 13 auch der Auffangbehälter 20' mit zweiter Rücklaufleitung 15' für die Rückförderung überschüssiger zweiter Beschichtungsflüssigkeit dem Ablauf 19 zugeordnet ist. Durch die schaltungstechnische Absicherung sind Verwechslungen, die zwangsläufig zum Vermischen von unterschiedlichen Beschichtungsflüssigkeiten führen, ausgeschlossen.

In einer weiteren Ausbildung ist das Dosiersystem 14 durch eine Dosierwalze 22 sowie die Auftragwalze 18 gebildet (Figur 3). Die Dosierwalze 22 sowie die Auftragwalze 18 bilden bei derartigen Zweiwalzenwerken einen Walzenspalt, in dem die erste Zuführleitung 16 für die erste Beschichtungsflüssigkeit oder die zweite Zuführleitung 16' für die zweite Beschichtungsflüssigkeit einspeisend angeordnet ist. Dosierwalze 22 und Auftragwalze 18 weisen an beiden Stirnseiten angeordnete Seitenrakel 21 auf, die dem Abstreifen von überschüssiger Beschichtungsflüssigkeit von den Stirnseiten dienen und gleichzeitig als Dichtung für den Walzenspalt eingesetzt sind. Mindestens ein Seitenrakel 21 ist mit einem Ablauf 19 gekoppelt. Bevorzugt weist jedes Seitenrakel 21 einen Ablauf 19 auf. Jeder Ablauf 19 ist wiederum mit dem annähernd horizontal verschiebbaren Auffangsystem in Funktionsverbindung, derart, daß der Ablauf 19 in jeweils einen der Auffangbehälter 20 oder 20' mündet. Die Auffangbehälter 20, 20' sind wiederum mit den entsprechenden Rücklaufleitungen 15, 15' gekoppelt, wobei der Ablauf 19 zum Auffangbehälter 20 für die erste Beschichtungsflüssigkeit und zum Auffangbehälter 20' für die zweite Beschichtungsflüssigkeit jeweils eine schaltungstechnische Absicherung in bevorzugter Weise aufweist.

In Figur 4 ist eine weitere Ausbildung mit dem Dosiersystem 14 gezeigt, welche durch die Dosierwalzen 22 und die Auftragwalze 18 gebildet ist. Am Walzenspalt sind wiederum Seitenrakel 21 angeordnet, die bevorzugt mit je einem Ablauf 19 gekoppelt sind. Jedem Ablauf 19 ist eine Auffangbehälter 25 nachgeordnet, mit dem leitungsseitig ein Schaltventil 26 in Funktionsverbindung ist. Das Schaltventil 26 ist bevorzugt ein 3/2-Ventil (3-Wege/2-Schaltstellungen), so daß der Auffangbehälter 25 mit der die Saugpumpe 27 aufweisenden ersten Rücklaufleitung 15 koppelbar ist, die in dem Reservoir 23 für die erste Beschichtungsflüssigkeit mündet oder der Auftragsbehälter 25 ist mit der die Saugpumpe 28 aufweisenden zweiten Rücklaufleitung 15' koppelbar, welche wiederum in dem Reservoir 24 für die zweite Beschichtungsflüssigkeit mündet. Das Dosiersystem 14 ist selbstverständlich durch das Dosiersystem 13 austauschbar, so daß das Kammerrakel 17 mit Ablauf 19 dem Auffangbehälter 25 zugeordnet werden kann. Dem Auffangbehälter 25 ist wie bereits beschrieben das Schaltventil 26 nachgeordnet, welches die Rücklaufleitungen 15 oder 15' je nach eingesetzter Beschichtungsflüssigkeit freischaltet. Unabhängig vom verwendeten Dosiersystem 14 oder 13 weist der Ablauf 19 zum Schaltventil 26 für jede Schaltstellung eine separate schaltungstechnische Absicherung in bevorzugter Weise auf. Das Schaltventil 26 ist nicht auf die Bauart eines 3/2-Ventils beschränkt. Vielmehr sind andere dem Auffangbehälter 25 nachgeordnete Schaltventile einsetzbar, die die Freischaltung der entsprechenden Rücklaufleitung 15 oder 15' gewährleisten. Weiterhin sind die Abläufe 19, insbesondere bei beidseitig stimseitiger Anordnung, mittels einer Verbindungsleitung koppelbar, so daß stets nur eine Rücklaufleitung 15 oder 15' für zwei Abläufe 19 erforderlich ist.

Die Wirkungsweise ist wie folgt: Aus dem Reservoir 23 wird die erste Beschichtungsflüssigkeit mittels Förderpumpe über die erste Zuführleitung 16 an das Dosiersystem 13 oder 14 gefördert. Ist das Dosiersystem 13 mit Kammerrakel 17 im Einsatz, wird in der Gehäusekammer (des Kammerrakels 17) ein geringfügiger Überdruck erzielt, die Beschichtungsflüssigkeit wird an die gerasterte Auftragwalze 18 übertragen und überschüssige Beschichtungsflüssigkeit wird über die erste Rücklaufleitung 15 durch die Saugpumpe 27 ins Reservoir 23 zurückgefördert. Soll statt der ersten Beschichtungsflüssigkeit, z.B. Dispersionslack auf wäßriger Basis, die zweite Beschichtungsflüssigkeit, z.B. UV-Lack, zum Einsatz gelangen, so wird das Kammerrakel 17 von der ersten Zuführleitung 16 entkoppelt und durch ein zweites Kammerrakel 17 ersetzt. Das zweite Kammerrakel 17 wird mit der zweiten Zuführleitung 16' für die zweite Beschichtungsflüssigkeit gekoppelt. Die Zuführteitungen 16, 16' sind lösbar mit dem Kammerrakel 17 verbunden. Das Auffangsystem wird aus der ersten Position in der der Ablauf 19 mit dem Auffangbehälter 20 gekoppelt ist in die zweite Position verschoben, so daß nun der Ablauf 19 mit dem Auffangbehälter 20' gekoppelt ist (zweite Position, siehe Fig. 2). Bei einem erneuten Wechsel der Beschichtungsflüssigkeit erfolgt die Umstellung in umgekehrter Reihenfolge, so daß das Kammerrakel 17 mit der ersten Zuführleitung 16 und der Ablauf 19 mit dem Auffangbehälter 20 wiederum koppelbar ist. Die Umstellvorgänge sind schaltungstechnisch, z.B. mittels Sensoren und einer Maschinensteuerung, abgesichert, so daß ein ungewolltes Vermischen und damit ein unnötiger Verbrauch von Beschichtungsflüssigkeit vermeidbar ist. Bei Umstellung von der ersten auf die zweite Beschichtungsflüssigkeit kann das erste Kammerrakel, welches inzwischen aus der Beschichtungseinrichtung 2 herausgenommen wurde, außerhalb der Druckmaschine gereinigt werden und durch das zweite Kammerrakel 17 ersetzt werden.

Bei Einsatz eines Dosiersystems 14 ist die Wirkungsweise analog. Je nach verwendeter Beschichtungsflüssigkeit münden die Zuführleitung 16 oder 16' im Walzenspalt und das verschiebbare Auffangsystem nimmt die erste bzw. die zweite Position ein. Das verschiebbare Auffangsystem übernimmt die Funktion der Zuordnung der entsprechenden Beschichtungsflüssigkeit zum jeweiligen Reservoir 23 oder 24. Ist das Dosiersystem 13 oder 14 mit dem einzigen Auffangbehälter 25 fest gekoppelt, so übernimmt das Schaltventil 26 die Funktion der Zuordnung der entsprechenden Beschichtungsflüssigkeiten an das entsprechende Reservoir 23 oder 24.

In einer weiteren Ausbildung ist die Zuführleitung 16 oder 16' mit einem Reservoir für die Aufnahme von Reinigungsfluid koppelbar. Bevorzugt wird das Reinigungsfluid der Zuführleitung 16 oder 16' zugeführt, die gerade nicht für den Dosierbetrieb im Einsatz ist. Dazu wird eine Verbindungsleitung zusätzlich eingesetzt, die die nicht aktive Zuführleitung 16 oder 16' mit dem nicht aktiven Auffangbehälter 20 oder 20' leitungsseitig überbrückt. Ist beispielsweise die zweite Zuführleitung 16' für die Zuführung der zweiten Beschichtungsflüssigkeit mit dem Dosiersystem 13 oder 14, dem Ablauf 19 und dem Auffangbehälter 20' (einschließlich der zweiten Rücklaufleitung 15') aktiviert so wird die erste Zuführleitung 16 parallel mittels lösbar angeordneter Verbindungsleitung zum Auffangbehälter 20 (einschließlich erste Rücklaufleitung 15) aktiviert. In die erste Zuführleitung 16 wird Reinigungsfluid eingespeist, welches über die Verbindungsleitung in den Auffangbehälter 20 sowie die erste Rücklaufleitung 15 fließt und in dem Reservoir für Reinigungsfluid endet, aus dem die Zuführleitung 20 gespeist wurde. Das Reservoir für das Reinigungsfluid ist mit der Zuführleitung 20 und der ersten Rücklaufleitung 15 über Schaltventile gekoppelt. Ist ein Wechsel der verwendeten zweiten Beschichtungsflüssigkeit zur ersten Beschichtungsflüssigkeit erforderlich, so wird die Verbindungsleitung mit der zweiten Zuführleitung 16' und dem Auffangbehälter 20 sowie der ersten Rücklaufleitung 15 verbunden und dieses Kreislaufsystem kann gereinigt werden, während die erste Beschichtungsflüssigkeit dem Dosiersystem 13 oder 14 parallel zugeführt wird.
Die Dosiersysteme 13,14 sind in jeder Beschichtungseinrichtung 2, 3 untereinander austauschbar. So ist ein erstes Kammerrakel 17 für die erste Beschichtungsflüssigkeit durch ein zweites Kammerrakel 17 für die zweite Beschichtungsflüssigkeit ersetzbar. Ebenso ist ein erstes oder zweites Kammerrakel 17 durch ein Zweiwalzenwerk mit Auftragwalze 18 und Dosierwalze 22 austauschbar und umgekehrt. Ein weiterer Vorteil ist darin begründet, daß das nicht aktive Kreislaufsystem durch eine Verbindungsleitung zwischen Zuführleitung 16 oder 16' und Auffangbehälter 20 oder 20' (mit Rücklaufleitungen 15, 15') überbrückt wird und ein Kreislaufsystem gereinigt wird während das andere Kreislaufsystem die Dosierfunktion erfüllt.

### Bezugszeichenaufstellung

- 1: Druckwerk
- 2: Beschichtungseinrichtung
- 3: Beschichtungseinrichtung
- 4: Trocknereinrichtung
- 5: Ausleger
- 6: Auslegerstapel
- 7: Kettensystem
- 8: Plattenzylinder
- 9: Gummituchzylinder
- 10: Bogenführungszylinder
- 11: Bogenführungszylinder
- 12: Formzylinder
- 13: Dosiersystem
- 14: Dosiersystem
- 15: Rücklaufleitung
- 15': Rücklaufleitung
- 16: Zuführleitung
- 16': Zuführleitung
- 17: Kammerrakel
- 18: Auftragwalze
- 19: Ablauf
- 20: Auffangbehälter
- 20': Auffangbehälter
- 21: Seitenrakel
- 22: Dosierwalze
- 23: Reservoir
- 24: Reservoir
- 25: Auffangbehälter
- 26: Schaltventil
- 27: Saugpumpe
- 28: Saugpumpe

## Patentansprüche

1. Einrichtung zum Dosieren einer Beschichtungsflüssigkeit für Bedruckstoffe in einer Druckmaschine, mit mindestens einer Lackiereinheit, gebildet durch einen Gegendruckzylinder (11), einen Formzylinder (12), mindestens eine Auftragwalze (18) mit einem zugeordnet an- und abstellbaren Dosiersystem (13), wobei zwei separat steuerbare Kreislaufsysteme mit in einer ersten und einer zweiten Zuführleitung (16, 16') zwischengeschalteten Förderpumpe und in einer ersten und einer zweiten Rücklaufleitung (15, 15') zwischengeschalteten Saugpumpe (27, 28) mit in Reservoirs (23, 24) aufgenommenen Beschichtungsflüssigkeiten dem Dosiersystem zugeordnet sind,
wobei
das Dosiersystem (13, 14) wenigstens einen Ablauf (19) aufweist und der Ablauf (19) mit einem aus wenigstens einem ersten Auffangbehälter (20) und einem zweiten Auffangbehälter (20') gebildeten Auffangsystem in Funktionsverbindung bringbar ist, und wobei das Auffangsystem (20, 20') zum Ablauf (19) des Dosiersystems (13, 14) im wesentlichen horizontal verschiebbar ist, derart, dass der Ablauf (19) in jeweils einem der Auffangbehälter (20,20') mündet, wobei der erste Auffangbehälter (20) mit der ersten Rücklaufleitung (15) gekoppelt ist, welche in dem Reservoir (23) für die erste Beschichtungsflüssigkeit mündet und der zweite Auffangbehälter (20') mit der zweiten Rücklaufleitung (15') gekoppelt ist, welche in dem Reservoir (24) für die zweite Beschichtungsflüssigkeit mündet.

2. Einrichtung nach Anspruch 1,
**dadurch gekennzeichnet,**
**dass** das Dosiersystem (13) durch ein Kammerrakel (17) und die Auftragwalze (18) mit Rasterstruktur gebildet ist, wobei am Kammerrakel (17) eine erste Zuführleitung (16) für die erste Beschichtungsflüssigkeit oder eine zweite Zuführleitung (16') für die zweite Beschichtungsflüssigkeit verwechselungssicher einspeisend angeordnet ist, und dass der Ablauf (19) zum ersten Auffangbehälter (20) für die erste Beschichtungsflüssigkeit und zum zweiten Auffangbehälter (20') für die zweite Beschichtungsflüssigkeit jeweils eine separate schaltungstechnische Absicherung aufweist.

3. Einrichtung nach Anspruch 1,
**dadurch gekennzeichnet,**
**dass** das Dosiersystem (14) durch eine Dosierwalze (22) und die Auftragwalze (18) gebildet ist, wobei in dem durch die Walzen (22, 18) gebildeten Walzenspalt eine erste Zuführleitung (16) für die erste Beschichtungsflüssigkeit oder eine zweite Zuführleitung (16') für die zweite Beschichtungsflüssigkeit angeordnet ist, dass den Walzen (22, 18) stirnseitig im Bereich des Walzenspaltes je ein Seitenrakel (21) mit nachgeordnetem Ablauf (19) angeordnet ist und dass der Ablauf (19) zum ersten Auffangbehälter (20) für die erste Beschichtungsflüssigkeit und zum zweiten Auffangbehälter (20') für die zweite Beschichtungsflüssigkeit jeweils eine separate schaltungstechnische Absicherung aufweist.

4. Einrichtung nach Anspruch 1,
**dadurch gekennzeichnet,**
**dass** die nicht aktive erste Zuführleitung (16) mit zugeordneter erster Rücklaufleitung (15) oder die nicht aktive zweite Zuführleitung (16') mit zugeordneter zweiter Rücklaufleitung (15') wahlweise im Bereich der Dosiersysteme (13, 14) durch eine Verbindungsleitung koppelbar sind und das so geschlossene Kreislaufsystem mit einem Reinigungsfluid beaufschlagbar ist.

5. Einrichtung nach Anspruch 1,
**dadurch gekennzeichnet,**
**dass** die nach Austausch der Dosiersysteme (13,14) freiliegende Zuführleitung (16,16') und der zugeordnete Auffangbehälter (20,20') mittels einer Verbindungsleitung überbrückbar ist, um ein Reinigungsfluid in Umlauf zu bringen, während ein Dosiersystem (13,14) mit dem zugeordneten Kreislaufsystem zum Dosieren aktiviert ist.

6. Einrichtung zum Dosieren einer Beschichtungsflüssigkeit für Bedruckstoffe in einer Druckmaschine, mit mindestens einer Lackiereinheit, gebildet durch
einen Gegendruckzylinder (11), einen Formzylinder (12), mindestens eine Auftragwalze (18) mit einem zugeordnet an- und abstellbaren Dosiersystem (13), wobei zwei separat steuerbare Kreislaufsysteme mit in einer ersten und einer zweiten Zuführleitung (16, 16') zwischengeschalteten Förderpumpe und in einer ersten und einer zweiten Rücklaufleitung (15, 15') zwischengeschalteten Saugpumpe (27, 28) und mit in Reservoirs (23, 24) aufgenommenen Beschichtungsflüssigkeiten dem Dosiersystem (13) zugeordnet sind,
wobei
das Dosiersystem (13, 14) wenigstens einen Ablauf (19) aufweist und wobei der Ablauf (19) mit einem Auffangbehälter (25) und dieser Auffangbehälter (25) mit einem nachgeordneten Schaltventil (26) in Funktionsverbindung ist, derart, dass das Schaltventil (26)
- mit der ersten Rücklaufleitung (15) koppelbar ist, die in einem Reservoir (23) für die erste Beschichtungsflüssigkeit mündet, oder
- mit der zweiten Rücklaufleitung (15) koppelbar ist, die in einem Reservoir (24) für die zweite Beschichtungsflüssigkeit mündet.

7. Einrichtung nach Anspruch 6,
**dadurch gekennzeichnet,**
**dass** das Dosiersystem (13) durch ein Kammerrakel (17) und die Auftragwalze (18) mit Rasterstruktur gebildet ist, wobei am Kammerrakel (17) eine erste Zuführleitung (16) für die erste Beschichtungsflüssigkeit oder eine zweite Zuführleitung (16') für die zweite Beschichtungsflüssigkeit verwechselungssicher lösbar angeordnet ist und dass der Ablauf (19) zum Schaltventil (26) für jede Schaltstellung eine separate schaltungstechnische Absicherung aufweist.

8. Einrichtung nach Anspruch 6,
**dadurch gekennzeichnet,**
**dass** das Dosiersystem (14) durch eine Dosierwalze (22) und die Auftragwalze (18) gebildet ist, wobei in den durch die Walzen (22,18) gebildeten Walzenspalt eine erste Zuführleitung (16) für die erste Beschichtungsflüssigkeit oder eine zweite Zuführleitung (16') für die zweite Beschichtungsflüssigkeit einspeisend angeordnet ist, daß die Walzen (22,18) stirnseitig im Bereich des Walzenspaltes je ein Seitenrakel (21) mit nachgeordnetem Ablauf (19) aufweisen und dass der Ablauf (19) zum Schaltventil (26) für jede Schaltstellung eine separate schaltungstechnische Absicherung aufweist.

## Claims

1. Device for metering a coating liquid for printed material in a printing press with at least a varnishing unit constituted by a counterimpression cylinder (11), a forme cylinder (12), at least one applicator roller (18) with a fitted metering system (13) which can be set on and off, wherein two separately controllable circulating systems are fitted thereto with feed pumps connected intermediately in a first and a second feed lead (16, 16') and suction pumps (27, 28) connected intermediately in a first and a second return lead (15, 15') with coating liquids received in reservoirs (23, 24) of the metering system,
wherein
the metering system (13, 14) has at least one outflow (19) and the outflow (19) can be brought into functional connection with a catch system consisting of at least one first catch container (20) and a second catch container (20') and wherein the catch container (20, 20') is shiftable relative to the outflow (19) of the metering system (13, 14) essentially horizontal in such a fashion that the outflow (19) debouches in each case into one of the catch containers (20, 20'),
wherein the first catch container (20) is linked with the first return lead (15) which debouches into the reservoir (23) for the first coating liquid and the second catch container (20') is linked with the second return lead (15') which debouches into the reservoir (24) for the second coating liquid.

2. Device according to Claim 1, **characterised in that** the metering system (13) is formed by a chamber doctor (17) and that the applicator roller (18) with raster structure, wherein at the chamber doctor (17) are arranged a first feed lead (16) for the first coating liquid or second feed lead (16') for the second coating liquid supplying them in a fashion secure against confusion and that the outflow (19) has in each case a separate circuit technical security relative to the first catch container (20) for the first coating liquid and relative to the second catch container (20') for the second coating liquid.

3. Device according to Claim 1, **characterised in that** the metering system (14) is formed by a metering roller (22) and the applicator roller (18), wherein in the roller nip formed by the rollers (22, 18), there is arranged a first feed lead (16) for the first coating liquid or a second feed lead (16') for the second coating liquid, that fitted to the rollers (22, 18) on the end faces in the region of the roller nip in each case is a side doctor (21) with an outflow (19) downstream thereof and that the outflow (19) has a separate circuit technical security relative to the first catch container (20) for the first coating liquid and to the second catch container (20') for the second coating liquid in each case.

4. Device according to Claim 1, **characterised in that** the non-active first feed lead (16) with the coordinated first return lead (15) or the non-active second feed lead (16') with the coordinated second return lead (15') can be linked according to choice in the region of a metering system (13, 14) by a connection lead and the so closed circulating system can be subjected to a cleaning liquid.

5. Device according to Claim 1, **characterised in that** the feed leads (16, 16') freed after exchange of the metering systems (13, 14) and the coordinated catch container (20, 20') can be bridged by means of a connection lead in order to bring a cleaning fluid into circulation while one metering system (13, 14) is activated for metering with the respective circulating system.

6. Device for metering a coating liquid for printed material in a printing press with at least one varnishing unit formed by a counterimpression cylinder (13), forme cylinder (12), at least one applicator roller (18) with a metering system fitted thereto which can be set on and off,
wherein two separately controllable circulating systems are fitted with a feed pump connected intermediate in a first and a second feed lead (16, 16') and suction pumps (27, 28) connected in set intermediately a first and a second return lead (15, 15') and with coating liquids received in reservoirs (23, 24) fitted to the metering system (13)
wherein
the metering system (13) has at least one outflow (19) and wherein the outflow (19) is functionally connected with a catch container (25) and the catch container (25) is functionally connected with a downstream arranged switching valve (26) in such a fashion that the switching valve (26)
- can be linked with the first return lead (15) which debouches into a reservoir (23) for the first coating liquid, or
- can be linked with the second return lead (15') which debouches into a reservoir (24) for the second coating liquid.

7. Device according to Claim 6, **characterised in that** the metering system (13) is formed by a chamber doctor (17) and the applicator roller (18) with a rastered structure, wherein, on the chamber doctor (17), a first feed lead (16) is releasably arranged for the first coating liquid, or secured against confusion a second feed lead (16') for the second coating liquid, and that the outflow (19) has relative to the switching valve (26) for each switch position a separate technical circuit security.

8. Device according to Claim 6, **characterised in that** the metering system (14) is constructed by a metering roller (22) and the applicator roller (18), wherein in the roller nip formed by the rollers (22, 18), a first feed lead (16) for the first coating liquid or a second feed lead (16') for the second coating liquid is arranged in supply fashion, that the rollers (22, 18) have at their ends in the region of the roller nip in each case a side doctor (21) with an outflow (19) arranged downstream and that the outflow (19) has relative to the switching valve (26) a separate technical switching security for each switch position.

## Revendications

1. Dispositif pour doser un liquide de revêtement pour des matières d'impression dans une machine d'impression, comportant au moins une unité de vernissage, formée par un cylindre de contre-pression (11), un cylindre porte-cliché (12), au moins un rouleau d'application (18) avec un système de dosage associé (13) pouvant être approché et éloigné, deux systèmes de circuit pouvant être commandés de façon séparée comportant une pompe d'alimentation montée dans des premier et second conduits d'amenée (16, 16') et une pompe d'aspiration (27, 28) montés dans des premier et second conduits de retour (15, 15'), avec des liquides de revêtement reçus dans des réservoirs (23, 24), étant associés au système de dosage, le système de dosage (13, 14) présentant au moins une sortie (19) et la sortie (19) pouvant être amenée en liaison fonctionnelle avec un système de collecte formé par au moins un premier récipient de collecte (20) et un second récipient de collecte (20'), et le système de collecte (20, 20') pouvant être déplacé vers la sortie (19) du système de dosage (13, 14) de façon généralement horizontale, de sorte que la sortie (19) débouche dans à chaque fois un des récipients de collecte (20, 20'), le premier récipient de collecte (20) étant couplé au premier conduit de retour (15), qui débouche dans le réservoir (23) pour le premier liquide de revêtement, et le second récipient de collecte (20') étant couplé au second conduit de retour (15'), qui débouche dans le réservoir (24) pour le second liquide de revêtement.

2. Dispositif selon la revendication 1,
**caractérisé en ce que** le système de dosage (13) est formé par une racle à chambre (17) et le rouleau d'application (18) à structure tramée, un premier conduit d'amenée (16) pour le premier liquide de revêtement ou un second conduit d'amenée (16') pour le second liquide de revêtement étant agencé sur la racle à chambre (17) en alimentant sans risque de méprise, et **en ce que** la sortie (19) vers le premier récipient de collecte (20) pour le premier liquide de revêtement et vers le second récipient de collecte (20') pour le second liquide de revêtement présente à chaque fois une protection séparée relative à la technique des circuits.

3. Dispositif selon la revendication 1,
**caractérisé en ce que** le système de dosage (14) est formé par un rouleau de dosage (22) et le rouleau d'application (18), un premier conduit d'amenée (16) pour le premier liquide de revêtement ou un second conduit d'amenée (16') pour le second liquide de revêtement étant agencé dans la fente formée par les rouleaux (22, 18), **en ce que** frontalement aux rouleaux (22, 18), dans la zone de la fente des rouleaux, il est agencé, à chaque fois, une racle latérale (21) ayant une sortie (19) disposée en aval, et **en ce que** la sortie (19) vers le premier récipient de collecte (20) pour le premier liquide de revêtement et vers le second récipient de collecte (20') pour le second liquide de revêtement présente à chaque fois une protection séparée relative à la technique des circuits.

4. Dispositif selon la revendication 1,
**caractérisé en ce que** le premier conduit d'amenée non actif (16) peut être couplé avec le premier conduit de retour associé (15) ou le second conduit d'amenée non actif (16') peut être couplé avec le second conduit de retour associé (15'), au choix, dans la zone des systèmes de dosage (13, 14), par un conduit de liaison, et le système de circuit ainsi fermé peut être alimenté par un fluide de nettoyage.

5. Dispositif selon la revendication 1,
**caractérisé en ce que** le conduit d'amenée (16, 16') libre après échange des systèmes de dosage (13, 14) et le récipient de collecte associé (20, 20') peuvent être pontés au moyen d'un conduit de liaison pour amener en circulation un fluide de nettoyage, tandis qu'un système de dosage (13, 14) est activé pour le dosage avec le système de circuit associé.

6. Dispositif pour doser un liquide de revêtement pour des matières d'impression dans une machine d'impression, comportant au moins une unité de vernissage, formée par un cylindre de contre-pression (11), un cylindre porte-cliché (12), au moins un rouleau d'application (18) avec un système de dosage associé (13) pouvant être approché et éloigné, deux systèmes de circuit pouvant être commandés de façon séparée avec une pompe d'alimentation montée dans des premier et second conduits d'amenée (16, 16') et une pompe d'aspiration (27, 28) montée dans des premier et second conduits de retour (15, 15') et avec des liquides de revêtement reçus dans des réservoirs (23, 24) étant associés au système de dosage (13), le système de dosage (13, 14) présentant au moins une sortie (19) et la sortie (19) étant en liaison fonctionnelle avec un récipient de collecte (25) et ce récipient de collecte (25) avec une valve de commutation (26) disposée en aval, de sorte que la valve de commutation (26) peut être couplée au premier conduit de retour (15), qui débouche dans un réservoir (23) pour le premier liquide de revêtement, ou peut être couplée avec le second conduit de retour (15), qui débouche dans un réservoir (24) pour le second liquide de revêtement.

7. Dispositif selon la revendication 6,
**caractérisé en ce que** le système de dosage (13) est formé par une racle à chambre (17) et le rouleau d'application (18) à structure tramée, un premier conduit d'amenée (16) pour le premier liquide de revêtement ou un second conduit d'amenée (16') pour le second liquide de revêtement étant agencé sur la racle à chambre (17) de façon amovible sans risque de méprise, et **en ce que** la sortie (19) présente par rapport à la valve de commutation (26), pour chaque position de commutation, une protection séparée relative à la technique des circuits.

8. Dispositif selon la revendication 6,
**caractérisé en ce que** le système de dosage (14) est formé par un rouleau de dosage (22) et le rouleau d'application (18), un premier conduit d'amenée (16) pour le premier liquide de revêtement ou un second conduit d'amenée (16') pour le second liquide de revêtement étant agencé, en alimentant, dans la fente formée par les rouleaux (22, 18), **en ce que** les rouleaux (22, 18) présentent frontalement dans la zone de la fente des rouleaux, à chaque fois, une racle latérale (21) avec sortie (19) disposée en aval, et **en ce que** la sortie (19) présente par rapport à la valve de commutation (26), pour chaque position de commutation, une protection séparée relative à la technique des circuits.
